# FASCICULE DE BREVET EUROPEEN

(11) **EP 2 880 265 B1**
(45) Date de publication et mention de la délivrance du brevet: **17.07.2019**
(21) Numéro de dépôt: 13756579.2
(22) Date de dépôt: 19.07.2013
(51) Int. Cl.: F01D 5/14, F01D 5/30

(54) **AUBE MOBILE DE TURBINE**
TURBINENLAUFSCHAUFEL
MOVING TURBINE BLADE

(30) Priorité: 03.08.2012 FR 1257602
(43) Date de publication de la demande: 10.06.2015
(73) Titulaire: Safran Aircraft Engines, 75015 Paris (FR)
(72) Inventeur: DUPEYRE, Raphaël, 92300 Levallois-Perret (FR); BASSERY, Josserand, 92400 Courbevoie (FR); BOULAY, Vincent François, 75012 Paris (FR)
(74) Mandataire: Cabinet Camus Lebkiri
(86) Numéro de dépôt international: PCT/FR2013/051748
(87) Numéro de publication internationale: WO 2014/020258

(56) Documents cités:
- EP-A1- 1 698 760
- EP-A2- 0 887 513
- EP-A2- 2 374 999
- JP-A- 2005 207 300
- US-A1- 2005 186 074

## Description

### DOMAINE TECHNIQUE DE L'INVENTION

Le domaine de l'invention est relatif au domaine des aubes mobiles d'une turbine basse pression de turbomachine.

L'invention concerne plus particulièrement un arrangement particulier du pied d'une aube mobile de turbine basse pression.

### ARRIÈRE PLAN TECHNOLOGIQUE DE L'INVENTION

Classiquement, tel qu'illustré à la figure 1, une aube mobile 1 de turbine basse pression est formée par trois ensembles : une partie inférieure appelée le pied 10, une partie supérieure appelée le talon 20 et une partie centrale formée par la pale 30.

Le pied 10 de l'aube mobile 1 est composé de trois éléments fonctionnels :
- une échasse 11 assurant la liaison entre la pale et le pied 10 ;
- un bulbe 12 assurant la liaison mécanique entre l'aube mobile et un disque de rotor de turbine :
- des becquets 13 réduisant les fuites de manière à maximiser le rendement de la turbine basse pression.

L'échasse 11 est une partie importante du pied 10 car elle assure la liaison mécanique entre la pale 30 et le pied 10 qui se retrouve solidaire du disque du rotor, elle est par conséquent le siège d'importantes contraintes mécaniques.

Classiquement, les aubes mobiles de turbine basse pression présentent des échasses ayant sensiblement une forme rectiligne qui correspond à la forme de la partie supérieure du bulbe (i.e. la partie supérieure de la queue d'aronde). Toutefois, dans certaines configurations géométriques, notamment en présence de pales de forme complexe, de telles échasses ne permettent pas de répondre aux exigences mécaniques requises.

Dans de telles situations, il a été développé des échasses, dites échasses curvilignes, reprenant la forme ou plus exactement le profil de la pale, de manière à assurer le maximum de recouvrement entre l'échasse 11 et la pale 30 ou plus exactement entre le profil de la section transversale de l'échasse 11 et le profil de la section transversale de la pale 30.

Le développement de ce type de configuration d'échasse a permis d'uniformiser les contraintes dans cette partie de l'aube mais a contribué à l'augmentation de masse des aubes et par conséquent de la turbine basse pression. On comprend bien qu'une augmentation de masse de quelques grammes sur une aube mobile a pour conséquence d'augmenter la masse de plusieurs kilos au niveau de la turbine entière qui comporte une pluralité d'étages, chaque étage étant formé par plusieurs centaines d'aubes.

Le document EP0887513A2 divulgue une aube mobile de l'état de l'art selon le préambule de la revendication 1.

### DESCRIPTION GÉNÉRALE DE L'INVENTION

Dans ce contexte, l'invention vise à proposer une aube mobile de turbine basse pression allégée par rapport aux aubes mobiles de l'état de la technique et qui permet de supporter les contraintes mécaniques imposées.

A cette fin, l'invention propose une aube mobile de turbine basse pression selon la revendication 1.

Avantageusement, les longueurs des différentes parties sont ajustées en fonction des caractéristiques mécaniques désirées. Ainsi, il est possible de modifier la longueur de la partie curviligne par rapport aux parties rectilignes de manières à améliorer davantage les caractéristiques mécaniques du pied. Avantageusement, ladite partie curviligne est définie de manière à ce que la section transversale de la partie curviligne se trouve superposée à la section transversale de la base de la pale avec un recouvrement supérieur à 95%. Avantageusement, chacune desdites parties de l'échasse présente une épaisseur constante.

L'invention a également pour objet une turbine basse pression comportant une pluralité d'aubes mobiles selon l'invention.

L'invention sera mieux comprise à la lumière de la description qui suit et en référence aux figures dont la liste est donnée ci-dessous.

### BRÈVE DESCRIPTION DES FIGURES

La figure 1 décrite précédemment illustre une aube mobile d'une turbine basse pression.
La figure 2 représente schématiquement une vue en coupe, selon un plan de coupe transversal, d'une échasse d'aube mobile selon l'invention.
La figure 3 illustre une superposition de la section représentée à la figure 2 avec la section selon un plan de coupe transversal parallèle au plan de coupe transversal de l'échasse, de la pale de l'aube selon l'invention.

### DESCRIPTION DÉTAILLÉE DE MODES DE RÉALISATION DE L'INVENTION

En référence à la figure 2, l'échasse 11 présente une section transversale se décomposant en trois parties distinctes :
- une première partie 14 qui est rectiligne ;
- une deuxième partie 15 qui est curviligne ;
- une troisième partie 16 qui est de nouveau rectiligne.

La partie curviligne 15 est située entre les deux parties rectilignes 14 et 16. Chacune des parties 14, 15, 16 présentant une épaisseur constante.

Comme illustré à la figure 3, la forme géométrique de l'échasse 11 de l'aube selon l'invention présente une partie curviligne 15 qui épouse une partie du profil 35 de la base de la pale 30 de l'aube représenté en pointillés sur la figure 3. On entend par la base de la pale, la partie de la pale raccordée à l'échasse.

Au niveau de partie curviligne 15, les deux profils sont identiques, c'est-à-dire que la face externe 18 de cette partie curviligne 15 présente le même profil que l'extrados 31 de la base de la pale 30 (illustré à la figure 1) et que la face interne 17 présente le même profil que l'intrados de la base de la pale 30 (figure 1). Avantageusement cette partie 15 présente la même épaisseur que la base de la pale 30 correspondante de sorte que les deux profils se retrouvent superposés.

Les longueurs des différentes parties 14, 15 et 16 de l'échasse 11 peuvent être variables et adaptées en fonction des caractéristiques mécaniques recherchées. En effet, il est possible d'augmenter la proportion de la partie curviligne 15 au détriment des parties rectilignes 14, 16 si le pied 10 de l'aube doit résister davantage aux contraintes mécaniques imposées. Ainsi, les différentes longueurs sont modulables et à optimiser en fonction de rapport poids/résistance souhaité. Par exemple la forme de l'échasse 11 est déterminée par itérations successives au moyen d'un modèle CAO et de calculs thermomécaniques.

L'échasse 11 est ainsi développée de manière à ce que la partie curviligne 15 ait un recouvrement avec la section transversale de la pale 30 d'au moins 95% et avantageusement de 100%. A titre d'exemple, un recouvrement total de l'ordre de 65 à 75% entre la section de la pale et la section de l'échasse permet d'obtenir une robustesse mécanique suffisante pour une application dans le domaine des turbines basse pression tout en présentant un gain de masse.

Selon un exemple de réalisation dans le domaine des turbines basses pression, le profil de l'échasse présente :
- une première partie rectiligne 14 présentant une longueur de 2 mm ;
- une partie curviligne 15 présentant au niveau du profil extrados une longueur en corde de 10 mm, et au niveau du profil intrados une longueur en corde de 8 mm ;
- une troisième partie 16 rectiligne présentant une longueur de 4 mm au niveau de la face extrados et une longueur de 6 mm au niveau de la face intrados.

L'épaisseur du profil de l'échasse est constante et égale à 2 mm. Ainsi, avec un tel profil, l'échasse présente un taux de recouvrement de 85% avec la base de la pale.

## Revendications

1. Aube mobile (1) de turbine basse pression présentant un pied (10) et une pale (30) présentant un extrados (31) et un intrados (32), ledit pied (10) présentant une échasse (11) reliant la pale (30) au pied (10) : ladite aube (1) étant **caractérisée en ce que** ladite échasse (11) est formée de sorte que la section transversale de ladite échasse présente : une première partie rectiligne (14), une deuxième partie curviligne (15) et une troisième partie rectiligne (16), ladite partie curviligne (15) présentant une face externe (18) ayant le même profil que l'extrados (31) de la base de ladite pale (30) et une face interne (17) ayant le même profil que l'intrados (32) de la base de ladite pale (30), lesdites parties rectilignes (14, 16) étant situées de part et d'autre de ladite partie curviligne (15).

2. Aube mobile (1) de turbine basse pression selon la revendication précédente **caractérisée en ce que** la longueur de la partie curviligne (15) est ajustée en fonction des caractéristiques mécaniques souhaitées.

3. Aube mobile (1) de turbine basse pression selon l'une des revendications précédentes **caractérisée en ce que** ladite partie curviligne (15) est définie de manière à ce que la section transversale de la partie curviligne (15) se trouve superposée à la section transversale de la pale (30) avec un recouvrement supérieur à 95%.

4. Aube mobile (1) de turbine basse pression selon l'une des revendications précédentes **caractérisée en ce que** chacune desdites parties (14, 15, 16) présente une épaisseur constante.

5. Turbine basse pression de turbomachine **caractérisée en ce qu'**elle comporte une pluralité d'aubes mobiles (1) selon l'une des revendications 1 à 4.

## Patentansprüche

1. Mobile Schaufel (1) einer Niedrigdruckturbine mit einem Fuß (10) und einem Rotorblatt (30), das eine Blattsaugseite (31) und eine Blattdruckseite (32) aufweist, wobei der genannte Fuß (10) eine Stütze (11) aufweist, die das Rotorblatt (30) mit dem Fuß (10) verbindet: wobei das genannte Rotorblatt (1) **dadurch gekennzeichnet ist, dass** die genannte Stütze (11) derart geformt ist, dass der Querschnitt der genannten Stütze aufweist: einen ersten geraden Teil (14), einen zweiten gekrümmten Teil (15) und einen dritten geraden Teil (16), wobei der genannte gekrümmte Teil (15) eine externe Seite (18) aufweist, die dasselbe Profil hat wie die Blattsaugseite (31) der Basis des genannten Rotorblattes (30) und eine interne Seite (17), die dasselbe Profil hat wie die Blattdruckseite (32) der Basis des genannten Rotorblattes (30), wobei die genannten geraden Teile (14, 16) auf jeder Seite des genannten gekrümmten Teils (15) angeordnet sind.

2. Mobile Schaufel (1) einer Niedrigdruckturbine gemäß dem voranstehenden Anspruch, **dadurch gekennzeichnet, dass** die Länge des gekrümmten Teils (15) in Abhängigkeit von den gewünschten mechanischen Merkmalen angepasst ist.

3. Mobile Schaufel (1) einer Niedrigdruckturbine gemäß einem der voranstehenden Ansprüche, **dadurch gekennzeichnet, dass** der gekrümmte Teil (15) derart definiert ist, dass der Querschnitt des gekrümmten Teils (15) über dem Querschnitt des Rotorblattes (30) mit einer Abdeckung von mehr als 95 % überlagert ist.

4. Mobile Schaufel (1) einer Niedrigdruckturbine gemäß einem der voranstehenden Ansprüche, **dadurch gekennzeichnet, dass** jeder der genannten Teile (14, 15, 16) eine konstante Dicke aufweist.

5. Niedrigdruckturbine einer Turbomaschine, **dadurch gekennzeichnet, dass** sie eine Vielzahl von mobilen Schaufeln (1) gemäß einem der Ansprüche 1 bis 4 aufweist.

## Claims

1. Moving blade (1) of a low pressure turbine with a foot (10) and a vane (30) with an outer face (31) and an inner face (32), said foot (10) having a shank (11) connecting the vane (30) to the foot (10); said blade (1) being **characterised in that** said shank (11) is formed such that the cross-section of said shank has a first straight portion (14), a second curved portion (15) and a third straight portion (16), said curved portion (15) having an external face (18) having the same profile as the outer face (31) of the bottom of the said vane (30) and an internal face (17) having the same profile as the inner face (32) of the bottom of said vane (30), said straight portions (14, 16) being located on each side of said curved portion (15).

2. Moving blade (1) of a low pressure turbine according to the previous claim, **characterised in that** the length of the curved portion (15) is adjusted as a function of the required mechanical properties.

3. Moving blade (1) of a low pressure turbine according to one of the previous claims, **characterised in that** said curved portion (15) is defined such that the cross-section of the curved portion (15) is superposed on the cross-section of the vane (30) with an overlap of more than 95%.

4. Moving blade (1) of a low pressure turbine according to one of the previous claims, **characterised in that** each of said portions (14, 15, 16) has a constant thickness.

5. Low pressure turbine of a turbomachine, **characterised in that** it comprises a plurality of moving blades (1) according to one of claims 1 to 4.
